# EUROPÄISCHE PATENTSCHRIFT

(11) **EP 0 383 031 B1**
(45) Veröffentlichungstag und Bekanntmachung des Hinweises auf die Patenterteilung: **23.12.1992**
(21) Anmeldenummer: 90100824.3
(22) Anmeldetag: 16.01.1990
(51) Int. Cl.: B05B 5/025

(54) **Sprühpistole zum elektrostatischen Sprühbeschichten**
Spray gun for electrostatic spray-coating
Pistolet pulvérisateur pour le revêtement électrostatique par pulvérisation

(30) Priorität: 14.02.1989 DE 3904437
(43) Veröffentlichungstag der Anmeldung: 22.08.1990
(73) Patentinhaber: Gema Volstatic AG, 9015 St. Gallen (CH)
(72) Erfinder: Buschor, Karl, CH-9000 St. Gallen (CH)
(74) Vertreter: Vetter, Ewald Otto, Dipl.-Ing.

(56) Entgegenhaltungen:
- EP-B- 0 110 753
- EP-B- 0 164 837
- DE-A- 3 608 415
- DE-C- 2 851 006
- US-A- 3 777 981

## Beschreibung

Die Erfindung betrifft eine Sprühpistole zum elektrostatischen Sprühbeschichten von Gegenständen mit Beschichtungsmaterial, insbesondere Beschichtungspulver, gemäß dem Oberbegriff von Anspruch 1.

Solche Sprühpistolen sind aus den US-PS 3 617 000, 3 777 981 und 3 844 477 bekannt. Bei ihnen besteht die Strömungsmittelleitung aus einem flexiblen Schlauch, welcher sich von einer Quelle für Beschichtungspulver bis zur Sprühpistole und durch diese hindurch bis zu einer Zerstäuberdüse erstreckt.

Aus der DE-PS 28 51 006 (= US-PS 4 196 465) ist eine Sprühpistole bekannt, welche aus einem Pistolenlauf und einem an seiner Unterseite befestigten Träger in Form eines Pistolengriffes besteht. Durch den Pistolenlauf führt in Längsrichtung ein gerader Kanal zur Zufuhr von pulverförmigem Beschichtungsmaterial zu einer Zerstäuberdüse. Durch den Kanal erstreckt sich ein gerades Kunststoffrohr, welches hinten über den Kanal übersteht und an einen Schlauch zur Zufuhr des Beschichtungsmaterials anschließbar ist. Unterhalb des Kanals erstreckt sich parallel zu ihm ein zweiter Kanal durch den Pistolenlauf. Dieser zweite Kanal ist vorne geschlossen und kann hinten durch eine Kappe ebenfalls verschlossen werden. Wenn die Kappe entfernt wird, können in den zweiten Kanal nacheinander eine Spannungsvervielfacherkaskade, ein Transformator, und ein Oszillator eingeführt werden, welche jeweils als Modul ausgebildet sind und durch elektrische Stecker miteinander verbunden werden, wenn die Module in den zweiten Kanal eingesteckt werden. Durch den Pistolengriff führt von unten nach oben bogenförmig ein Kanal, durch welchen elektrische Anschlußleitungen eines Spannungszuleitungskabels hindurchgeführt sind, die oben aus dem Pistolengriff herausragen und an eine Steckerplatte angeschlossen sind, welche auf Stecker des zuletzt eingesetzten Moduls aufsteckbar ist. Der Pistolengriff kann abgeschraubt werden, und der Pistolenlauf kann ohne Pistolengriff dann an einem Maschinenträger, beispielsweise einem Roboter befestigt werden.

Die DE-PS 34 02 945 zeigt eine Spannungsvervielfacherkaskade, an deren Sekundärseite Elektroden zum elektrostatischen Aufladen von Beschichtungsmaterial angeschlossen sind. Eine Lampe zeigt die elektrische Spannung der Elektroden an. Die EP-PS 0 164 837 B1 zeigt eine Sprühpistole für flüssiges Beschichtungsmaterial mit einer Ventilnadel in einem durch den Pistolenlauf hindurchführenden Kanal. Die Ventilnadel wird von einem Trigger betätigt und wirkt mit einem unmittelbar vor der Zerstäuberdüse angeordneten Ventilsitz zusammen. Auch hier dient eine Spannungsvervielfacherkaskade zur Erzeugung einer Hochspannung für Elektroden zur elektrostatischen Aufladung des flüssigen Beschichtungsmaterials. Die EP-PS 0 110 753 B1 zeigt eine elektrostatische Pulversprühpistole, bei welcher ein Griff an eine insgesamt ebene Rückseite eines Pistolenlaufes angrenzt. Im Griff befindet sich ein Transformator, und in das Material des Pistolenlaufes ist ein Spannungsvervielfacher eingegossen.

Durch die Erfindung soll die Aufgabe gelöst werden, die Sprühpistole so zu gestalten, daß sie einfacher hergestellt, gereinigt, gewartet und repariert werden kann, und daß wichtige Elemente einfach und schnell ausgetauscht werden können. Ein solcher Austausch von Elementen soll nicht nur Betriebsausfallzeiten bei defekten Elementen verkürzen, sondern auch die Umrüstung der Sprühpistole von einem Zerstäübersystem auf ein anderes Zerstäübersystem ermöglichen, wie dies beispielsweise aus der DE-OS 36 08 415 bekannt ist. Ferner soll durch die Erfindung auch ein Wechseln der Polarität der Hochspannung von normalerweise "minus" auf "plus" möglich sein, die zum Beispiel für Beschichtungspulver aus Polyamid benötigt wird.

Diese Aufgabe wird gemäß der Erfindung durch die kennzeichnenden Merkmale von Anspruch 1 gelöst.

Beschichtungsmaterial, insbesondere Pulver, hat eine starke abrasive Wirkung. Ferner ist es häufig erwünscht, das Pulver an der Wand der Leitung durch Reibung elektrostatisch aufzuladen. Je nach Pulverart sind andere Kunststoffmaterialien als Wand für die Leitung vorteilhaft. Durch die Erfindung kann das Rohr leicht und schnell ausgetauscht werden, wenn es abgenützt ist oder wenn es aus einem bestimmten Kunststoff oder einem bestimmten anderen Material bestehen soll, oder wenn bei einem Farbwechsel keine Zeit zum Reinigen des Rohres zur Verfügung steht.

Durch die Erfindung erreicht man eine wesentliche Verkürzung der im Pistolenlauf und auch der in dessen Pistolengriff vorhandenen Kanäle. Der Pistolenlauf und der Pistolengriff bestehen je im wesentlichen aus einem Kunststoffkörper, die im Spritzgußverfahren hergestellt sind.Wenn die zur Herstellung der Kanäle in den Kunststoffkörpern erforderlichen Werkzeugkerne lang und dünn sind, besteht die Gefahr, daß sie sich während des Spritzgießvorganges durchbiegen und dadurch die Kanäle verformt werden. Dieser Nachteil wird gemäß der Erfindung vermieden. Gleichzeitig ermöglicht die Erfindung die Einhaltung von gleichbleibenden Wandstärken der Kunststoffkörper. Bei Vorhandensein von unterschiedlichen Wandstärken besteht die Gefahr, daß sich beim Abkühlvorgang nach dem Spritzgießvorgang Lunker bilden. Der Hochspannungserzeuger besteht aus mindestens einem Modul, welcher auf einfache Weise schnell ausgetauscht werden kann. Der Modul ist gemäß der Erfindung flüssigkeitsdicht im Sprühpistolenlauf untergebracht, so daß der Pistolenlauf mit dem darin enthaltenen Hochspannungserzeuger zum Zwecke der Reinigung mit Lösungsmittel in Berührung gebracht werden kann, ohne daß der Hochspannungserzeuger beschädigt wird. Der Kunststoffkörper, in welchen die Teile des Hochspannungserzeugers eingegossen sind, kann daher aus einem anderen Kunststoff bestehen als der Sprühpistolenlauf, und insbesondere braucht der Kunststoffkörper nicht resistent gegen Lösemittel zu sein. Der Träger kann ebenfalls schnell gereinigt werden, da der elektrische Anschluß des Niederspannungskabels durch einfaches Hindurchstecken durch einen geradlinigen Kanal des Trägers mit den primärseitigen Anschlußelementen des Hochspannungserzeugers verbunden werden kann. Damit sind alle elektrischen Anschlüsse einfache Steckverbindungen. Das Anschlußstück des elektrischen Zuleitungskabels braucht lediglich aus dem Träger herausgezogen zu werden, damit dann der Träger auf einfache Weise vom Sprühpistolenlauf entfernt werden kann, um gereinigt zu werden.

Weitere Merkmale der Erfindung sind in den Unteransprüchen enthalten.

Die Erfindung wird im folgenden mit Bezug auf die Zeichnungen anhand mehrerer Ausführungsformen als Beispiele beschrieben. In den Zeichnungen zeigen
Fig. 1 eine Explosionsdarstellung einer Sprühpistole nach der Erfindung,
Fig. 2 eine weitere Ausführungsform eines Rohres von Fig. 1,
Fig. 3 einen Längsschitt in vergrößerter Darstellung des zentralen Teils der Sprühpistole von Fig. 1,
Fig. 4 einen Längsschnitt durch den unteren Teil eines Pistolengriffes von Fig. 1, in gleicher Vergrößerung wie Fig. 3,
Fig. 5 einen Längsschnitt durch die vordere Hälfte des Pistolenlaufes von Fig. 1, in gleicher Vergrößerung wie Fig. 3,
Fig. 6 eine Rückseitenansicht längs der Ebene VI-VI in Fig. 3, nachdem eine hintere Kappe abgenommen und ein Hochspannungserzeugermodul herausgenommen wurde,
Fig. 7 eine Ansicht von unten längs der Ebene VII-VII in Fig. 6.

Die in Fig. 1 bis 7 dargestellte Sprühpistole nach der Erfindung zum elektrostatischen Sprühbeschichten von Gegenständen mit pulverförmigem Beschichtungsmaterial besteht im wesentlichen aus folgenden Teilen: einem Pistolenlauf 2 aus Kunststoff; einer Zerstäuberdüse 4 aus Kunststoff, deren rückwärtige ringförmige Stirnfläche 3 luftdicht gegen die ringförmige vordere Stirnfläche 5 am vorderen Ende 6 gepreßt werden kann, indem eine die Zerstäuberdüse 4 übergreifende Schraubhülse 8 aus Kunststoff auf das mit einem Gewinde 7 versehene vordere Ende 6 des Pistolenlaufes 2 aufgeschraubt wird, wobei ein erster geradliniger Kanal 10 mit der Düsenöffnung 12 fluchtet; einem Hochspannungserzeuger 14, der die Form eines Moduls hat und austauschbar in einen zweiten geradlinigen Kanal 16 von der Geräterückseite her einsetzbar ist; einem Träger in Form eines Pistolengriffes 18, welcher in einen hinten unten im Pistolenlauf 2 gebildeten Ausschnitt 20 einsetzbar ist und einen Griffteil 22 aufweist, wobei der Pistolenlauf 18 und sein Griffteil 22 zusammen aus einem Stück aus Kunststoff hergestellt sind und durch den Pistolengriff 18 ein geradliniger dritter Kanal 24 und parallel dazu ein geradliniger vierter Kanal 25 hindurchführt, welche zu dem geradlinigen ersten Kanal 10 des Pistolenlaufes 2 unter einem Winkel 1 zwischen ungefähr 90° und 140° verlaufen; einem unter dem gleichen Winkel abgewinkelten Rohr 26 aus Kunststoff als Pulverkanal, wie der Winkel zwischen dem ersten Kanal 10 und dem vierten Kanal 25, so daß das Rohr 26 einen sich im wesentlichen durch den gesamten ersten Kanal 10 erstreckenden Schenkel 27 und einen sich im wesentlichen durch die gesamte Länge des vierten Kanales 25 erstreckenden Schenkel 28 hat; eine rückseitige Abdeckkappe 30, welche durch eine einzige Schraube 32 an der Rückseite des Pistolenlaufes 2 befestigt werden kann und oben mit einem Haken 34 zum Aufhängen der Sprühpistole versehen ist. Die Abdeckkappe 30 und ihr Haken 34 bestehen einstückig aus Kunststoff. Die Teile können in einfacher Weise montiert werden, indem entsprechend einem Pfeil 35 der untere Schenkel 28 des Rohres 26 in den vierten Kanal 25 des Pistolengriffes 18 gesteckt wird, anschließend der nach vorne ragende Schenkel 27 des Rohres 26 von der Pistolenrückseite her in den ersten Kanal gesteckt und dadurch der Kopfteil 36 des Pistolengriffes 18 in den Ausschnitt 20 des Pistolenlaufes 2 eingefügt wird, entsprechend dem Pfeil 37; der Hochspannungserzeuger 14 von der Pistolenrückseite her in den zweiten Kanal 16 gesteckt wird, wobei der Hochspannungserzeuger 14 vor oder nach dem Rohr 26 eingesetzt werden kann; dann die rückseitige Abdeckkappe 30 aufgesetzt und mit der Schraube 32 befestigt wird; dann ein stabförmiges elektrisches Anschlußstück 40 eines Niederspannungszuleitungskabels 41 entsprechend einem Pfeil 42 durch den geradlinigen dritten Kanal 24 hindurchgesteckt wird und anschließend um etwa 90° entsprechend einem Pfeil 43 gedreht wird. Dabei werden automatisch elektrische Anschlußkontakte 44 am vorderen Ende des stabförmigen Anschlußstückes 40 an elektrische Anschlußelemente 46 gedrückt, welche in einen Zwischenboden 48 des Pistolenlaufes 2 eingegossen sind. Oberhalb des Zwischenbodens 48 liegen an den elektrischen Anschlußelementen 46 elektrische Kontakte 50 des primärseitigen Anschlußes des Hochspannungserzeugers 14 an. Die elektrischen Kontakte 44 und 50 haben die Form von federnd nachgiebigen Stiften. Durch die Längsbewegung 42 und anschließende Drehbewegung 43 des Anschlußstückes 40 greift ein radial vorstehender Vorsprung 51 dieses Anschlußstückes 40 im dritten Kanal 24 zunächst in eine längsverlaufende Nut 52 und dann in eine sich in Umfangsrichtung erstreckende Nut 53, durch welch letztere das Anschlußstück 40 in Längsrichtung des dritten Kanals 24 positioniert wird. Ein Schlauch 54 zur Zufuhr von pulverförmigem Beschichtungsmaterial kann mit einem Anschlußstutzen 55 des vierten Kanals 25 verbunden werden. Die Demontage der Sprühpistole von Fig. 1 erfolgt in umgekehrter Weise und ist beispielsweise dann erforderlich, wenn die Sprühpistole gereinigt werden muß, oder wenn das Rohr 26 ausgetauscht werden muß. Der Hochspannungserzeuger 14 enthält mindestens einen Transformator 57 und eine an seine Sekundärseite angeschlossene Spannungsvervielfacherkaskade 59, welche beide in einen Block 60 aus Kunststoff eingegossen sind, so daß der Hochspannungserzeuger 14 ein austauschbarer Modul ist. An der Rückseite 88 des Blockes 60, welches in Fig. 3 das rechte Ende ist, ist ein Speisemodul 90 befestigt. Aus dem Speisemodul 90 ragen elektrische Kontakte 50 heraus für den primärseitigen elektrischen Anschluß des Hochspannungserzeugers 14. Der Hochspannungserzeuger 14 bildet zusammen mit dem Speisemodul 90 eine austauschbare Einheit. Das sekundäre Ende der Spannungsvervielfacherkaskade 59 ist mit einem elektrischen Anschlußstift 61 versehen. Der Anschlußstift 61 ist über eine elektrische Leitung 62, welche durch den vorderen Teil 6 des Pistolenlaufes 2 hindurchführt, und einen ringförmigen elektrischen Leiter 63 auf der rückwärtigen Stirnfläche der Zerstäuberdüse 4 mit einer Elektrode 64 in elektrischer Verbindung, welche sich in der Zerstäuberdüse 4 befindet und zur elektrostatischen Aufladung des pulverförmigen Beschichtungsmaterials dient. Die Spannungszufuhr zu den elektrischen Anschlußelementen 46 kann durch einen Reed-Kontakt-Schalter 68 wahlweise eingeschaltet oder unterbrochen werden, welcher von einem Trigger 70 am Griffteil 22 magnetisch fernbetätigt wird. Das rückwärtige Ende des zweiten Kanals 16 kann dicht verschlossen werden, damit keine Flüssigkeit, insbesondere kein Lösemittel zu dem in diesem zweiten Kanal untergebrachten Hochspannungserzeuger 14 vordringen kann. Der zweite Kanal 16 und die in ihm untergebrachte Einheit aus Hochspannungserzeuger 14 und Speisemodul 90 erstrecken sich im wesentlichen parallel zu dem darunter angeordneten ersten Kanal 10, ragen jedoch nach hinten über den ersten Kanal hinaus, weil der Pistolenlauf 2 am hinteren Ende 72 in seiner Länge so abgestuft ist, daß sich hinten unterhalb des Zwischenbodens 48 der Ausschnitt 20 befindet, wobei der zweite Kanal 16 sich oberhalb des Ausschnittes 20 bis in eine obere Rückseitenebene 74 erstreckt, während der erste Kanal 10 vollständig innerhalb der darunterliegenden Rückseitenebene 75 liegt, die in Fig. 1 das linke Ende des Ausschnittes 20 begrenzt, dessen obere Begrenzung der Zwischenboden 48 ist. Damit ist der erste Kanal 10, welcher in der unteren Rückseitenebene 75 mündet, um ungefähr 20% bis 50% kürzer als wenn er sich bis in die Ebene der oberen Rückseitenebene 74 erstrecken würde. Der axiale Abstand 71 zwischen den beiden Rückseitenebenen 74 und 75 entspricht der oberen axialen Länge des Ausschnittes 20 und beträgt zwischen 50% und 300%, vorzugsweise ungefähr 150% der axialen Länge des Transformators 57. Bezogen auf den Hochspannungserzeuger-Modul 14 kann man sagen, daß der axiale Abstand 71 zwischen 30% und 70%, vorzugsweise ungefähr 50% der axialen Länge des Hochspannungserzeuger-Moduls 14 beträgt. Das mit dem Gewinde 7 versehene vordere Ende 6 des Pistolenlaufes 2 ist koaxial zum ersten Kanal 10 und hat nur einen minimalen Durchmesser so groß, wie er für das Gewinde 7 und die Unterbringung der elektrischen Leitung 62 erforderlich ist. Dadurch ist der erste Kanal 10 sehr kurz und es wird zur Bildung des Sprühpistolenlaufes längs dieses ersten Kanales 10 nur wenig Kunststoff benötigt. Dadurch ergeben sich bei der Herstellung keine nachteiligen Materialverformungen. Der untere Laufteil, welcher den ersten Kanal 10 und die untere Rückseitenebene 75 sowie den vorderen Teil 6 mit dem Gewinde 7 bildet, ist mit 76 bezeichnet. Der darüberliegende obere Laufteil 78 erstreckt sich von der oberen Rückseitenebene 74 nur so weit bis zu einem vorderen, sich zum vorderen Ende 6 verjüngenden Absatz 80, wie dies zur Bildung des zweiten Kanals 16 für die Aufnahme des Hochspannungserzeugers 14 und seines Speisemoduls 90 nötig ist.

Gemäß der Ausführungsform nach Fig. 2 kann das Rohr 26 mehrteilig ausgebildet sein. Es besteht vorzugsweise aus Kunststoff. Der Bogenabschnitt 29 kann ein Winkelstück sein, in welches Rohre als Schenkel 27 und 28 eingesetzt sind. Entsprechend Fig. 3 hat das Anschlußstück 40 des Spannungszuleitungskabels 41 eine rohrförmige elektrisch isolierende Hülle 82, in welcher der Reed-Kontakt-Schalter 68 untergebracht ist. Der Trigger 70 bewegt entgegen einer aus Kunststoff bestehenden Feder 84 einen stabförmigen Magneten 86 relativ zu dem Reed-Kontakt-Schalter 68 und schaltet dadurch diesen Schalter wahlweise ein oder aus. Das rohrförmige oder stabförmige Anschlußstück 40 erstreckt sich bis in eine im Zwischenboden 48 gebildete Sackbohrung 89 und verhindert dadurch, daß der Träger 18 vom Pistolenlauf 2 getrennt werden kann, solange die Kontakte 44 des Anschlußstückes 40 mit den elektrischen Anschlußelementen 46 auf der Primärseite des Hochspannungserzeugers 14 Verbindung haben. Das hintere Ende 95 des steifen Anschlußstückes 40 ragt unten aus dem Griffteil 22 entsprechend Fig. 4 heraus, damit es von Hand erfaßt werden kann. Der in Fig. 3 dargestellte Speisemodul 90 kann an den Kunststoffblock 60 des Hochspannungserzeugers 14 angeschraubt oder mit Kunststoff angegossen sein. Dadurch kann der Kunststoffblock 60 aus einem gegen Lösemittel nicht resistenten Kunststoff hergestellt werden, welcher zum Eingießen des Transformators 57 und der Hochspannungskaskade 59 günstiger ist, während der Speisemodul 90 aus einem Kunststoff besteht, der gegen Lösemittel resistent ist. Der Speisemodul 90 enthält eine Lampe 94 zur Anzeige, ob an der Primärseite des Hochspannungserzeugers 14 elektrische Spannung vorhanden ist. Zwischen dem Speisemodul 90 und der Mantelwand des zweiten Kanals 16 befindet sich eine Dichtung 92.

Aus Fig. 5 geht hervor, daß sich in der elektrischen Leitung 62 zwischen dem Hochspannungserzeuger 14 und der Elektrode 64 innerhalb eines fünften Kanals 96 eine elektrisch leitende Feder 97 und ein elektrischer Strombegrenzungswiderstand 98 befinden.

Gemäß den Fig. 3 und 6 ist die Schraube 32 der rückseitigen Abdeckkappe 30 in ein Gewinde 99 des Zwischenbodens 48 geschraubt. Die Schraube 32 besteht aus Kunststoff.

Insbesondere aus Fig. 6 ist erkennbar, daß zwischen dem Träger 18 und dem Pistolenlauf 2 eine in Längsrichtung des Pistolenlaufes sich erstreckende Steckverbindung 100 gebildet ist. Diese beiden Teile werden an der Steckverbindung axial zusammengesteckt, wenn der Pistolengriff 18 entsprechend dem Pfeil 37 von Fig. 1 von rechts nach links in den Ausschnitt 20 des Pistolenlaufes 2 eingesetzt wird. Die Steckverbindung ist entsprechend Fig. 6 durch quer voneinander wegragende Rippen 101 und 102 des Zwischenbodens 48, diese Rippen 101 und 102 übergreifende, aufeinander zu ragende Rippen 103 und 104 des Trägers 18, sowie nach unten ragende Wandabschnitte 105 und 106 des oberen Laufteils gebildet, zusammen mit längsverlaufenden äußeren Absätzen 107 und 108 des Pistolengriffs 18.

Die Fig. 6 und 7 zeigen zusammen mit Fig. 4 den Bajonettverschluß 51, 52 und 53 von Fig. 1 mehr im Detail. Dabei ist ersichtlich, daß der Vorsprung 51 des elektrischen Anschlußstückes 40 durch eine Schraube gebildet sein kann. Ferner kann das Anschlußstück 40 durch eine weitere Schraube 110 gesichert werden, welche gleichzeitig ein Erdungsblech 112 am Rücken des Griffteiles 22 festhalten kann.

Der Hochspannungserzeuger-Modul 14 ist gegenüber dem hinteren Ende an der unteren Rückseitenebene 75 des ersten Kanals 10 so weit nach rückwärts versetzt, daß sich mindestens die halbe Länge des Transformators 57, vorzugsweise jedoch der gesamte Transformator 57, oberhalb des Ausschnittes 20 befindet. Alle Teile bestehen aus elektrisch isolierendem Kunststoff, mit Ausnahme der genannten elektrischen Bauelemente und eines Erdungsbleches 112 am Rücken des Griffteiles 22 (Fig. 4).

## Patentansprüche

1. Sprühpistole zum elektrostatischen Sprühbeschichten von Gegenständen mit Beschichtungsmaterial, insbesondere Beschichtungspulver, mit einem Pistolenlauf (2), einem Pistolengriff (18), und einer das Beschichtungsmaterial führenden Strömungsmittelleitung (26), welche sich durch Kanäle des Pistolengriffs (18) und des Pistolenlaufs (2) erstreckt und ungefähr unter dem gleichen Winkel gekrümmt verläuft wie der Pistolengriff zum Pistolenlauf,
**dadurch gekennzeichnet,**
daß der Pistolengriff (18) und der Pistolenlauf (2) zwei lösbar miteinander verbundene Körper sind,
daß die Strömungsmittelleitung (26) ein steifes Rohr mit zwei Rohrschenkeln (27, 28) ist, die unter dem genannten Winkel schräg zueinander verlaufen, und daß der eine Rohrschenkel (28) in einen Kanal (25) des Pistolengriffes (18) und der andere Rohrschenkel (27) in einen ersten Kanal (10) des Pistolenlaufes (2) je von den aneinander angrenzenden Seiten des Pistolengriffes (18) und des Pistolenlaufs (2) her herausnehmbar eingesteckt ist.

2. Sprühpistole nach Anspruch 1,
**dadurch gekennzeichnet,**
daß das Rohr (26) aus mehreren miteinander verbundenen Teilen (27, 28, 29) je aus Kunststoff besteht.

3. Sprühpistole nach Anspruch 1 oder 2,
**dadurch gekennzeichnet,**
- daß das hintere Ende (74, 75) des Pistolenlaufes (2) in der Länge so abgestuft ist, daß sein hinteres Ende unten einen Ausschnitt (20) aufweist,
- daß der erste Kanal (10) sich in dem unteren Laufteil (76) des Pistolenlaufes (2) befindet, welcher durch den Ausschnitt hinten kürzer ist als der verbleibende obere Laufteil (78) des Pistolenlaufes (2),
- daß ein zweiter Kanal (16) und ein darin angeordneter Hochspannungserzeuger (14) sich in dem oberen Laufteil (78) befinden, der entsprechend der Länge des Ausschnittes (20) sich nach hinten über den unteren Laufteil (76) hinauserstreckt,
- daß ein Transformator (57) des Hochspannungserzeugers (14) innerhalb des zweiten Kanals (16) sich mindestens mit seiner halben Länge nach hinten über den ersten Kanal (10) hinauserstreckt,
- daß ein Teil (36) des Pistolengriffes (18) in den hinten unten gelegenen Ausschnitt (20) des Pistolenlaufes (2) eingefügt ist,
- daß ein durch den Pistolengriff (18) gehender dritter Kanal (24) zur Aufnahme eines elektrischen Anschlußstücks (40) geradlinig ist, und
- daß Anschlußelemente (46, 50) für den elektrischen Anschluß der Primärseite des Hochspannungserzeugers (14) gegenüber dem inneren Ende des dritten Kanals (24) derart angeordnet sind, daß sie mit elektrischen Kontakten (44) des elektrischen Anschlußstückes (40) selbsttätig in Berührung kommen, die sich an dem vom Spannungsanschlußkabel (41) abgewandten Ende des Anschlußstückes (40) befinden, wenn das Anschlußstück (40) von außen her durch den dritten Kanal (24) hindurchgesteckt wird, zu welchem Zwecke das Anschlußstück (40) stabartig steif ausgebildet ist.

4. Sprühpistole nach Anspruch 1,
**dadurch gekennzeichnet,**
daß der Pistolengriff (18) im dritten Kanal (24) mit Steck-Dreh-Verriegelungsmitteln (52, 53) versehen ist, in welche das stabartige elektrische Anschlußstück (40) in diesem dritten Kanal nach Art eines Bajonettverschlußes eingesteckt und dann durch eine Teildrehung axial positioniert werden kann, wobei durch diese Steck-Dreh-Bewegung gleichzeitig auch die elektrischen Kontakte (44) des Anschlußstückes (40) mit den elektrischen Anschlußelementen (46), die zur Primärseite des Hochspannungserzeugers (14) führen, automatisch elektrisch verbunden werden.

5. Sprühpistole nach einem der Ansprüche 1 bis 4,
**dadurch gekennzeichnet,**
daß zwischen dem Pistolengriff (18) und dem Pistolenlauf (2) eine in Längsrichtung des Pistolenlaufes (2) sich erstreckende Steckverbindung (100, Fig. 6) gebildet ist, in welche der Pistolengriff (18) einsteckbar ist, nachdem zuvor der eine Rohrschenkel (28) von oben nach unten in den Pistolengriff (18) eingesteckt wurde.

6. Sprühpistole nach einem der Ansprüche 1 bis 5,
**dadurch gekennzeichnet,**
daß der Pistolengriff (18) an seinem unteren Ende mit Anschlußmitteln (55) zur Verbindung einer Zufuhrleitung (54) für Beschichtungsmaterial mit dem Rohr (26) versehen ist.

7. Sprühpistole nach einem der Ansprüche 3 bis 6,
**dadurch gekennzeichnet,**
daß das stabartige elektrische Anschlußstück (40) eine rohrartige Hülle (82, Fig. 3) aus elektrisch isolierendem Material aufweist, und daß in dieser Hülle (82) ein magnetisch fernbetätigbarer Reed-Kontakt-Schalter (68) zur wahlweisen Unterbrechung oder Einschaltung eines Steuerstromkreises mit Steuerrelais oder einer elektrischen Verbindung vom Kabel (41) zu den elektrischen Kontakten (44) des Anschlußstückes (40) untergebracht ist.

## Claims

1. A spray gun for the electrostatic spray coating of objects with coating material, in particular coating powder, having a gun barrel (2), a gun grip (18), and a flow medium line (26) conveying the coating material, which extends through ducts in the gun grip (18) and in the gun barrel (2) and passes roughly inclined by the same angle as the gun grip to the gun barrel,
**characterised in that** the gun grip (18) and the gun barrel (2) are two components detachably connected to one another,
**in that** the flow medium line (26) is a rigid pipe having two arms (27, 28), which extend obliquely with respect to one another by the same angle,
**and in that** one arm (28) is detachably inserted in a duct (25) of the gun grip (18) and the other arm (27) is detachably inserted in a first duct (10) of the gun barrel (2) from the mutually abutting sides of the gun grip (18) and of the gun barrel (2).

2. A spray gun according to Claim 1,
**characterised in that** the pipe (26) consists of several parts (27, 28, 29) connected to one another, each made of plastic.

3. A spray gun according to Claim 1 or 2,
**characterised in that**
- the rear end (74, 75) of the gun barrel (2) is stepped over its length so that its rear end has a cut-way portion (20) at the bottom,
- the first duct (10) is located in the lower part (76) of the gun barrel (2), which at the rear is shorter than the remaining upper barrel part (78) of the gun barrel (2) because of the cut-away portion,
- a second duct (16) and a high-voltage generator (14) disposed therein are located in the upper barrel part (78), which extends to the rear over the lower barrel part (76) along the length of the cut-away portion (20),
- inside the second duct (16) a transformer (57) of the high-voltage generator (14) extends with at least half its length to the rear over the first duct (10),
- a part (36) of the gun grip (18) is inserted into the cut-away portion (20) of the gun barrel (2) located at the bottom of the rear end,
- a third duct (24) extending through the gun grip (18) for receiving an electrical connection piece (40) is rectilinear, and
- the connection elements (46, 50) for the electrical connection of the primary side of the high-voltage generator (14) are disposed opposite the inner end of the third duct (24) so that they automatically come into contact with electrical contacts (44) of the electrical connection piece (40), which are located at the end of the connection piece (40) remote from the power supply lead (41), when the connection piece (40) is inserted from outside through the third duct (24), for the purpose of which the connection piece (40) is rigidly constructed like a rod.

4. A spray gun according to Claim 1,
**characterised in that** in the third duct (24) the gun grip (18) is provided with plug-rotate locking means (52, 52), into which the rod-like electrical connection piece (40) in this third duct can be inserted in the manner of a bayonet catch and can then be axially positioned by partial rotation, with the electrical contacts (44) of the connection piece (40) also being automatically electrically connected simultaneously with the electrical elements (46), which lead to the primary side of the high voltage generator (14), by this plug-rotate movement.

5. A spray gun according to one of Claims 1 to 4,
**characterised in that** between the gun grip (18) and the gun barrel (2) is formed a plug-in connection (100, Fig. 6) extending in the longitudinal direction of the gun barrel (2), into which the gun grip (18) can be inserted, after one arm (28) has already been inserted from above into the gun grip (18).

6. A spray gun according to one of Claims 1 to 5,
**characterised in that** at its lower end the gun grip (18) is provided with connection means (55) for connecting a supply line (54) for coating material with the pipe (26).

7. A spray gun according to one of Claims 3 to 6,
**characterised in that** the rod-like electrical connection piece (40) comprises a tubular casing (82, Fig. 3) made from electrically insulating material,
**and in that** in this casing (82) is housed a magnetically remote-controlled reed contact switch (68) for the selective interruption or connection of a control current circuit with control relays or an electrical connection from cable (41) to the electrical contacts (44) of the connection piece (40).

## Revendications

1. Pistolet, pulvérisateur pour le revêtement électrostatique par pulvérisation d'objets par un matériau de revêtement, en particulier une poudre de revêtement, comprenant un canon de pistolet (2), une crosse de pistolet (18) et une conduite de fluide d'écoulement (26) guidant le matériau de revêtement et s'étendant à travers des canaux de la crosse (18) et du canon (2), conduite qui possède une configuration courbe définissant à peu près le même angle que celui formé entre la crosse et le canon du pistolet, caractérisé en ce
que la crosse (18) et le canon (2) du pistolet sont deux pièces reliées de façon amovible l'une à l'autre, que la conduite de fluide d'écoulement (26) est un tube rigide possédant deux branches (27, 28) orientées obliquement l'une par rapport à l'autre sous l'angle mentionné et que l'une des branches (28) du tube est insérée de façon amovible dans un canal (25) de la crosse (18) et l'autre branche (27) est insérée de façon amovible dans un premier canal (10) du canon (2) du pistolet, les insertions étant effectuées à partir des côtés mutuellement adjacents de la crosse (18) et du canon (2) du pistolet.

2. Pistolet pulvérisateur selon la revendication 1, caractérisé en ce
que le tube (26) est composé de plusieurs parties (27, 28, 29) reliées ensemble et faites chacune de matière plastique.

3. Pistolet pulvérisateur selon la revendication 1 ou 2, caractérisé en ce
- que l'extrémité arrière (74, 75) du canon (2) du pistolet est échelonnée en longueur de manière à définir une découpure (20) en bas,
- que le premier canal (10) est situé dans la partie inférieure (76) du canon (2), partie qui est plus courte à l'arrière, en raison de la découpure, que la partie supérieure (78) restante du canon (2) du pistolet,
- qu'un deuxième canal (16) et un générateur de haute tension (14) placé dans ce canal sont situés dans la partie supérieure (78) du canon, partie qui s'étend vers l'arrière au-delà de la partie inférieure (76) du canon, dans une mesure correspondant à la longueur de la découpure (20),
- qu'un transformateur (57) du générateur de haute tension (14), se trouvant à l'intérieur du deuxième canal (16), s'étend par au moins la moitié de sa longueur au-delà du premier canal (10), vers l'arrière,
- qu'une partie (36) de la crosse (18) du pistolet est engagée dans la découpure (20) du canon (2), découpure qui est située en bas et à l'arrière de ce canon,
- qu'un troisième canal (24) pour la réception d'un embout de connexion électrique (40) s'étend en ligne droite à travers la crosse (18) du pistolet et
- que des éléments de connexion (46, 50) pour la connexion électrique du côté primaire du générateur de haute tension (14) sont disposés, par rapport à l'extrémité intérieure du troisième canal (24), de manière qu'ils viennent s'appliquer automatiquement contre des contacts électriques (44) de l'embout de connexion électrique (40) situés à l'extrémité de cet embout éloignée du câble de connexion électrique (41) lorsque l'embout (40) est passé de l'extérieur à travers le troisième canal (24), l'embout (40) étant réalisé à cet effet à la façon d'un bâtonnet rigide.

4. Pistolet pulvérisateur selon la revendication 1, caractérisé en ce
que la crosse (18) du pistolet est pourvue, à l'intérieur du troisième canal (24), de moyens d'insertion, de rotation et de verrouillage (52, 53) dans lesquels l'embout de connexion électrique (40) en forme de bâtonnet peut être inséré dans ce troisième canal à la façon d'un joint à baïonette et peut ensuite être positionné axialement par une rotation partielle, ce mouvement d'insertion et de rotation produisant également, en même temps et automatiquement, la connexion électrique entre les contacts électriques (44) de l'embout (40) et les éléments de connexion électrique (46) menant au côté primaire du générateur de haute tension (14).

5. Pistolet pulvérisateur selon une des revendications 1 à 4, caractérisé en ce
qu'un assemblage par emboîtement (100, Fig. 6), s'étendant dans le sens de la longueur du canon (2), est formé entre la crosse (18) et le canon (2) du pistolet, dans lequel la crosse (18) peur être insérée après que la branche (28) du tube mentionné en premier a été insérée de haut en bas dans la poignée (18) du pistolet.

6. Pistolet pulvérisateur selon une des revendications 1 à 5, caractérisé en ce
que l'extrémité inférieure de la crosse (18) du pistolet est pourvue de moyens de raccordement (55) pour relever une canalisation (54) d'alimentation en matériau de revêtement au tube (26).

7. Pistolet pulvérisateur selon une des revendications 3 à 6, caractérisé en ce
que l'embout de connexion électrique (40) en forme de bâtonnet comporte une enveloppe (82, Fig, 3) semblable à un tube en matériau électriquement isolant et que dans cette enveloppe est logé un interrupteur à lames vibrantes (68) pouvant être télécommandé magnétiquement et servant à l'interruption ou à l'enclenchement sélectif d'un circuit de commande contenant un relais de commande ou une liaison électrique allant du câble (41) aux contacts électriques (44) de l'embout de connexion (40).
